# FASCICULE DE BREVET EUROPEEN

(11) **EP 3 326 702 B1**
(45) Date de publication et mention de la délivrance du brevet: **07.04.2021**
(21) Numéro de dépôt: 17290102.7
(22) Date de dépôt: 11.08.2017
(51) Int. Cl.: A63C 9/086, A43B 5/04, A63C 9/08, A63C 9/00

(54) **CHAUSSURE POUR LA PRATIQUE DU SKI ET FIXATION DE SKI**
SCHUHWERK ZUM SKIFAHREN, UND SKIBINDUNG
SKI BOOT AND SKI BINDING

(30) Priorité: 11.08.2016 FR 1670447
(43) Date de publication de la demande: 30.05.2018
(73) Titulaire: Gignoux, Pierre, 38410 Saint Martin d'Uriage (FR)
(72) Inventeur: Gignoux, Pierre, 38410 Saint Martin d'Uriage (FR)

(56) Documents cités:
- DE-A1- 2 808 131
- DE-A1- 4 142 391
- US-A- 3 897 075
- US-A- 3 953 042

## Description

### Domaine technique

La présente invention se rapporte au domaine de la pratique des sports d'hiver. Elle concerne, plus particulièrement, une chaussure pour la pratique du ski et une fixation de ski, particulièrement une fixation arrière de ski. L'invention concerne particulièrement le ski de descente et le ski de randonnée

Une fixation de l'art antérieur est montrée par exemple dans le document US 3 897 075.

### Etat de la technique

Dans le domaine du ski alpin, tous les utilisateurs peuvent témoigner combien la marche avec des chaussures de ski alpin est inconfortable et malaisée. Une semelle de chaussure de ski alpin est nécessairement rigide, pas uniquement pour assurer un bon transfert des forces entre la chaussure et le ski, mais également parce que la semelle sert de référence pour la liaison à la fixation. Plus précisément et comme illustré sur la figure 1, le talon 10 d'une chaussure de ski alpin présente un débord 12. Le dessus 14 de ce débord et la surface extérieure de la semelle qui forme le dessous 16 du débord, sont les zones fonctionnelles qui coopèrent avec la fixation arrière des skis, qui forme une mâchoire venant enserrer le dessus et le dessous du débord. De plus, la hauteur entre ce débord et la surface extérieure de la semelle est la dimension standard selon laquelle les fixations arrière des skis sont normées. En conséquence, il n'est pas possible de prévoir d'inclure un amorti dans le talon de la chaussure. Par ailleurs, l'usure que peut présenter la semelle et son talon, peut devenir préjudiciable au fonctionnement de la fixation en induisant un jeu néfaste.

Le fait que la hauteur entre le dessus 14 du débord et la surface extérieure de la semelle serve de référence pour la fixation, explique également pourquoi il peut être impossible de rechausser un ski lorsqu'une cale de neige se forme sous la semelle, typiquement après une période de marche dans la neige fraîche. Il peut alors être malaisé d'enlever cette cale, surtout lorsque la neige a glacé sous la chaussure.

De plus, la semelle des chaussures de ski alpin doit être lisse et glissante pour assurer un bon fonctionnement des sécurités de la fixation et ne pas entraver les mouvements relatifs de la chaussure par rapport au ski, en cas de déchaussage de sécurité. En conséquence, ces chaussures présentent une mauvaise adhérence sur les sols glissants ou gelés, que l'on rencontre fréquemment en conditions hivernales.

Dans le domaine du ski de randonnée, l'un des standards principalement utilisés, dit "Low tech" présente une fixation en deux parties indépendantes, l'une pour l'avant de la chaussure et l'autre pour l'arrière (fig. 2b). La partie arrière de la fixation présente deux tiges 20, déplaçables transversalement par rapport au ski, c'est-à-dire perpendiculairement à l'axe longitudinal du ski et parallèlement au plan principal du ski. Ces tiges 20 peuvent venir prendre place dans des logements 22 que comporte une pièce métallique 24, visible sur la figure 2a, insérée et fixée dans le talon de la chaussure. Cette pièce métallique présente des rampes 26 avec lesquelles les tiges coopèrent lors de l'engagement de la chaussure dans la fixation, pour les écarter et permettre leur introduction dans les logements 22. Les rampes 26 descendent presque jusqu'au niveau de la surface extérieure de la semelle 16. La chaussure est ensuite suspendue sur les tiges 20, le talon 10 n'étant pas en appui direct sur la surface du ski.

Ce système est notamment intéressant, car il permet d'avoir une semelle adhérente, ou usée, sans préjudice pour le fonctionnement de la fixation.

Cependant, la présence de cette pièce métallique 24 disposée verticalement sur le talon et indispensable au fonctionnement du système de liaison avec la fixation, limite à quelques millimètres (moins de 10mm), la hauteur de semelle pouvant être utilisée pour une couche amortissante. De plus, il est nécessaire de ménager une structure complexe dans le talon 10 de la chaussure, pour permettre le passage des tiges 20, qui traversent la pièce métallique. En outre, la rigidité latérale de la fixation est relativement mauvaise, du fait de la faible distance (20mm) entre les tiges, imposée par le standard.

La présente invention a pour but de proposer un nouveau standard de fixation arrière, avec une nouvelle chaussure et une nouvelle fixation, permettant de s'affranchir au moins partiellement des inconvénients susmentionnés, tant dans le domaine du ski alpin, que du ski de randonnée.

### Divulguation de l'invention

De façon plus précise, l'invention concerne une fixation de ski et un ensemble d'une fixation de ski et d'une chaussure, tels que définis dans les revendications.

### Brève description des dessins

Les figures 1, 2a et 2b se rapportant à l'art antérieur, d'autres détails de l'invention apparaîtront plus clairement à la lecture de la description qui suit, faite en référence au dessin annexé dans lequel :
- les figures 3 à 6 montrent différentes vues d'un premier mode de réalisation d'une fixation de ski selon l'invention,
- les figures 7a, 7b et 7c sont des vues en coupe, dans différentes positions d'utilisation, du premier mode de réalisation des figures 3 à 6,
- les figures 8a, 8b et 8c représentent différentes variantes d'une chaussure pour la pratique du ski,
- la figure 9 et les figures 10a, 10b et 10c illustrent un deuxième mode de réalisation d'une fixation de ski selon l'invention,
- la figure 11 représente un troisième mode de réalisation d'une fixation de ski selon l'invention,
- la figure 12 propose une vue plus spécifique et schématique de la partie arrière d'une chaussure selon l'invention, et
- les figures 13a, 13b, 13c, d'une part, et 14a, 14b d'autre part, représentent des variantes d'une fixation selon l'invention, dans différentes positions d'utilisation.

### Mode de réalisation de l'invention

Sur la figure 3, on a représenté une chaussure pour la pratique du ski, décrite ici à titre d'illustration. Celle-ci comprend une semelle 30 destinée à être en contact avec le sol lors de phases de marche, et une tige 32 recouvrant le pied, dessinées schématiquement. La tige 32 comprend généralement des boucles de serrage. La tige 32 peut être associée à un collier, monté articulé sur la tige, qui maintient le bas de la jambe du skieur. Certaines chaussures, particulièrement celles destinées au ski de randonnée, offrent une position "Marche" et une position "Ski", dans lesquelles, respectivement, l'articulation entre la tige et le collier est libre (ou contrainte a minima), ou bloquée.

La chaussure comprend une interface d'accroche 34 située au niveau du talon, destinée à coopérer avec la partie arrière d'une fixation de ski. L'interface d'accroche 34 définit une première surface de référence 36, dite inférieure, située du côté de la semelle et parallèle à celle-ci. On décrira en détails ultérieurement l'interface d'accroche 34.

La semelle 30 comprend au moins au niveau du talon de la chaussure, une strate réalisée dans un matériau amortisseur, susceptible de réaliser une fonction d'amorti lors de la pose du talon, dans les phases de marche. Ce type de matériau, naturel (caoutchouc...) ou synthétique (polyuréthane, EVA...) est bien connu dans le domaine de la chaussure, notamment de sport, et n'a pas besoin d'être décrit davantage.

De préférence, la semelle 30 est multicouche, et une couche externe résistante et adhérente, avantageuse pour les phases de marche, forme la partie externe de la semelle et est destinée à être en contact avec le sol. La surface de la semelle destinée à être en contact avec le sol définit une deuxième surface de référence 38, dite extérieure.

On notera que la strate en matériau amortisseur peut former jusqu'à 100% de l'épaisseur de la semelle au niveau du talon. Cette strate peut aussi n'occuper qu'un volume limité du talon, par exemple en n'occupant pas toute la surface de celui-ci, dès lors que les autres matériaux qui forment la semelle n'empêchent pas la strate en matériau amortisseur d'être efficace.

La strate en matériau amortisseur est située au moins entre la surface de référence inférieure 36 et la surface de référence extérieure 38. De plus, l'interface d'accroche 34 est agencée de manière à laisser ladite strate libre de se déformer élastiquement lors des impacts liés à la marche, pour au moins la partie de la strate située entre lesdites surfaces de référence 36, 38. La distance entre lesdites surfaces de référence 36, 38 est d'au moins 12mm. Ainsi, on a une épaisseur amortissante utile améliorée par rapport aux chaussures de l'art antérieur, ce qui permet d'avoir un meilleur confort. La figure 12 est proposée pour mieux visualiser les surfaces de référence concernées.

L'interface d'accroche 34 est assemblée sur la chaussure entre la semelle 30 et la tige 32, dans un plan essentiellement horizontal lorsque la chaussure est posée sur une surface horizontale et plane, c'est-à-dire parallèle à la surface extérieure de référence. Comme proposé sur la figure 9, l'interface d'accroche 34 peut être en forme de plaque, intercalée entre la semelle 30 et la tige 32. Ainsi, l'organe d'accroche 34 ne péjore pas l'élasticité ou le facteur d'amortissement de la strate en matériau amortisseur.

Par ailleurs et comme représenté sur les figures 8a à 8c, l'interface d'accroche 34 comprend un élément en saillie 40 destiné à coopérer avec la fixation. L'élément en saillie 40 est disposé transversalement, c'est-à-dire perpendiculairement, par rapport à l'axe du pied de la chaussure. Cet élément en saillie 40 comprend deux rebords situés dans des plans parallèles à la surface extérieure de référence formée par la semelle. Ces deux rebords définissent respectivement un premier plan dit inférieur et qui forme la surface de référence inférieure, situé du côté de la semelle, et un deuxième plan, dit supérieur.

Pour être fonctionnel, l'élément en saillie 40 dépasse de la surface formée par l'arrière du talon, d'au moins 5mm. C'est cette saillie d'au moins 5mm qui définit les deux rebords. Comme on peut mieux le voir à la figure 12, les rebords des plans inférieur et supérieur peuvent avoir des longueurs légèrement différentes, en fonction de la configuration de la chaussure. On notera que le plus petit des rebords est en saillie d'au moins 5mm par rapport à la partie arrière de la chaussure située dans son plan. La dimension en saillie est prise dans le plan sagittal de la chaussure.

En d'autres termes, cet élément en saillie 40 forme une barrette 40a, rigide, horizontale lorsque la chaussure est posée sur une surface plane et horizontale. Par souci de clarté, on précisera que, en utilisation à ski, l'axe longitudinal de la chaussure est parallèle à l'axe longitudinal du ski.

On obtient ainsi une chaussure permettant d'éviter toute contrainte liée au contact de la chaussure sur le ski, lorsque la chaussure est fixée, comme on le comprendra ci-après. La semelle peut être rugueuse ou adhérente, elle peut être usée ou encombrée de neige/glace, sans que cela nuise à la qualité de l'attache de la chaussure. De plus, la liaison entre la chaussure et la fixation est très rigide. Le système est également simple à mettre en œuvre sur la chaussure.

Comme proposé à la figure 8a, l'élément en saillie 40 peut être réalisé par des tiges ou des axes, conformés et fixés sur la chaussure, par collage ou surmoulage. Comme proposé à la figure 8b, l'élément en saillie 40 peut également être réalisé par des nervures, fixées ou surmoulées sur la chaussure, ou venue de matière avec la tige ou au autre élément rigide de la chaussure.

L'élément en saillie 40 est également doté d'un organe d'indexation latéral 40b destiné à coopérer avec un élément complémentaire de la fixation, afin d'assurer le positionnement latéral de la chaussure par rapport à la fixation. Sur les exemples illustrés sur les figures 8a, 8b et 8c, l'organe d'indexation 40b est situé dans le plan sagittal de la chaussure. En alternative, on pourrait aussi prévoir d'avoir plusieurs organes d'indexation, disposés symétriquement par rapport à ce plan sagittal.

Sur les figures 8a et 8b, l'organe d'indexation comprend une tige, respectivement une nervure, en saillie, perpendiculaire au plan de la semelle, c'est-à-dire destiné à être verticale lorsque la chaussure est posée sur un plan horizontal.

Sur la figure 8c, l'organe d'indexation comprend une échancrure entaillant perpendiculairement la partie 40a de l'élément en saillie 40, et pouvant, comme dans l'exemple, le traverser.

L'invention concerne aussi une fixation de ski destinée à coopérer avec le talon d'une chaussure de ski telle que décrite ci-dessus.

La fixation comprend une embase 50 destinée à être fixée sur une planche de ski et une talonnière 52 montée sur l'embase 50. La fixation comprend encore un organe d'accroche 54 agencé sur la talonnière 52 et destiné à coopérer avec l'interface d'accroche 34 de la chaussure pour assurer la fixation de la chaussure.

Selon un autre aspect de l'invention, l'organe d'accroche 54 comprend une rainure 56 orientée parallèlement à l'embase 50 et des moyens d'indexation 70 latérale de la chaussure, qui seront décrits ci-après. En outre, la talonnière 52 est mobile élastiquement selon un axe longitudinal, destiné à être parallèle à l'axe longitudinal du ski. Pour s'adapter à l'interface d'accroche 34 particulière de la chaussure selon l'invention, la rainure 56 est conformée de manière à présenter une forme correspondante, à même d'accueillir avec un jeu minimal, l'élément en saillie 40 de l'interface d'accroche 34. La rainure 56 comporte un bord inférieur 56a qui définit un flanc inférieur 56b situé du côté de l'embase 50 et un bord supérieur 56c qui définit un flanc supérieur 56d, opposé au flanc inférieur, la distance entre les flancs inférieur 56b et supérieur 56d étant inférieure à 20mm, de préférence inférieure à 15mm, de préférence inférieure à 10mm. Le bord inférieur 56a est destiné à venir s'appuyer sur le rebord inférieur de l'élément en saillie 40, en étant maintenu par son bord supérieur 56c, par le rebord supérieur de l'élément en saillie 40.

Dans le premier mode de réalisation illustré sur les figures 3 à 7, la talonnière 52 est montée coulissante en référence à l'embase 50, par exemple par un système de coulisseau et de rail. Comme on le décrira en détails ci-après, la talonnière 52 est ainsi montée pivotante sur un chariot 63 coulissant en référence à l'embase, selon l'axe longitudinal. Le chariot 63 comporte, sur sa partie arrière, un rebord 68 en saillie avec lequel coopère un ou des ressort(s) de recul 58. Celui-ci est agencé sur une butée arrière 57 solidaire de l'embase 50. Le ressort 58 maintient la talonnière 52 en position longitudinale en la pressant contre une butée avant non représentée. En guise de butée avant, on pourrait utiliser comme proposé à la figure 11, une vis 69 solidaire de la butée arrière, libre de coulisser au travers du rebord 68, et fournissant un épaulement sur lequel s'appuie le rebord 68 en position de butée avant. La vis 69 peut avantageusement servir de guidage au ressort 58, en disposant le ressort autour de la vis, par exemple pour un ressort boudin. Le coulissement longitudinal permet d'absorber les variations de longueur entre la fixation avant et la talonnière, dues aux flexions du ski lors de son utilisation.

De manière avantageuse, et afin d'assurer les fonctions de sécurité de la fixation, c'est-à-dire permettre un déchaussage lorsque les contraintes subies entre la chaussure et la fixation sont trop importantes - ces contraintes étant répercutées sur la jambe de l'utilisateur - la talonnière 52 est mobile en rotation sur le chariot 63 selon un axe perpendiculaire au plan de l'embase 50, et la rotation est contrainte par des moyens élastiques, de préférence par un système d'accouplement élastique 60 permettant de régler le seuil de déclenchement du décrochage.

Comme on peut le voir, notamment sur les figures 5 et 6, la talonnière 52 comprend à sa base, du côté du chariot 63, une gorge 62 orientée perpendiculairement par rapport au plan de l'embase 50, et centrée par rapport à la talonnière 52. Le chariot 63 comporte une lame déformable élastiquement et disposée en regard de la base de la talonnière. La lame et la base de la talonnière présentent des formes complémentaires. Ainsi, la lame comporte un ergot 64, de forme correspondante à la gorge 62, susceptible d'y prendre place avec un minimum de jeu. Un système de ressort 66, dont la précontrainte est de préférence réglable, presse l'ergot 64 dans la gorge 62.

Le chariot 63 peut encore comprendre une paire de griffes 65, s'étendant au dessus de la base de la talonnière 52, permettant de maintenir et de guider celle-ci dans l'axe z perpendiculaire à l'embase 50.

La rainure 56 est conformée pour s'adapter à l'organe d'indexation latéral 40b de la chaussure. Ainsi, les moyens d'indexation latérale 70 sont ménagés dans le bord supérieur de la rainure 56. Plus particulièrement, celle-ci est conformée de manière à présenter une structure de forme correspondante à l'organe d'indexation latéral 40b de l'interface d'accroche 34.

Ainsi, dans l'exemple, le bord supérieur de la rainure 56 est entaillé d'une encoche 70 de forme correspondante à la tige, référencée 40b sur la figure 8a, le fond de l'encoche étant orienté essentiellement selon un axe perpendiculaire au plan de l'embase 50.

Ainsi, de manière tout à fait originale, le flanc inférieur 56b de la rainure 56 sert de support sur lequel la chaussure peut prendre un appui, par l'interface d'accroche 34, la force de réaction de cet appui étant essentiellement perpendiculaire à l'embase 50 lorsque la fixation est en position verrouillée. De plus, le bord supérieur 56c comporte l'organe d'indexation.

On a représenté sur les figures 3 à 6, un premier mode de réalisation d'une fixation selon l'invention, destiné à une pratique dite "touring" c'est-à-dire loisir, du ski de randonnée, également adaptable directement pour une pratique du ski alpin.

Dans ce mode de réalisation, l'organe d'accroche 54 est mobile en rotation en référence à la talonnière 52, selon un axe parallèle au plan de l'embase 50 et perpendiculaire à l'axe longitudinal. L'organe d'accroche 54 est susceptible d'évoluer entre :
- une position libre dans laquelle il peut laisser libre une chaussure de ski, et
- une position verrouillée dans laquelle il peut fixer une chaussure de ski, l'évolution entre la position libre et la position verrouillée étant effectuée par rotation de l'organe d'accroche 54.

On notera que cette rotation est une rotation pure, selon un seul axe, et qu'il ne s'agit pas d'une articulation, c'est-à-dire d'une rotation combinée autour de plusieurs axes. L'organe d'accroche 54 est solidaire d'un levier 72 qui permet de le faire pivoter manuellement avec force.

Comme le montrent les figures 7a et 7b, les deux positions sont avantageusement définies par une came 74 solidaire en rotation de l'organe d'accroche 54. La came 74 comprend deux creusures, correspondant respectivement aux positions libres et verrouillées. Un organe de positionnement, par exemple et de manière non limitative de type cliquet à bille 76, est positionné solidairement à l'embase 50, en regard des creusures, de manière à pouvoir s'engager dans l'une et l'autre, en fonction de la position angulaire de l'organe d'accroche 54. Même si une telle alternative serait moins avantageuse, la construction peut être inversée avec le cliquet à bille 76 dans l'organe d'accroche 54 et les creusures dans l'embase 50.

Pour une utilisation en ski de randonnée, on peut encore noter que lorsque la fixation est mise en position verrouillée, sans que la chaussure soit prise dans l'organe d'accroche 54, le bord supérieur 56c de la rainure 56 peut servir de cale de montée, sur laquelle la chaussure, particulièrement l'élément en saillie 40 ou la surface extérieure de la semelle 30 peut venir s'appuyer librement lors des phases d'appui du talon des parties de marche. Il n'est ainsi pas nécessaire de prévoir une cale de montée additionnelle, l'organe d'accroche 54 lui-même pouvant remplir cette fonction.

Nous allons maintenant décrire l'essentiel du fonctionnement d'une fixation telle que celle qui vient d'être décrite, avec une chaussure selon l'invention. Pour l'engagement de la chaussure dans la fixation (fig. 7b), on s'assure que l'organe d'accroche 54 de la fixation est en position libre. On engage l'avant de la chaussure dans la fixation avant et on amène l'interface d'accroche 34 en regard et en contact de l'organe d'accroche 54. L'organe d'indexation 40b de la chaussure est aligné avec les moyens d'indexation 58 de la fixation, sans quoi l'engagement de la chaussure n'est pas possible.

La position longitudinale de la fixation est réglée en fonction de la longueur de la chaussure, de manière à ce que, en position d'engagement, l'interface d'accroche 34 ne vienne en appui qu'avec le bord inférieur 56a de la rainure 56 et non avec le bord 56c supérieur. Le cas échéant, on peut prévoir que le bord supérieur 56c soit un peu plus court que le bord inférieur 56a.

Une force exercée par le talon de l'utilisateur, verticalement et en direction de l'embase 50, entraîne la rotation de l'organe d'accroche 54 et l'amène dans la position verrouillée. Dans ce mouvement, la chaussure se rapproche simultanément de l'embase 50 et l'interface d'accroche 34, notamment l'élément en saillie 40, prend place dans la rainure 56, éventuellement en mettant en tension les ressorts de recul 58. L'interface d'accroche 34 est ainsi verrouillée par l'organe d'accroche 54, maintenu en place par la force du cliquet à bille 76.

En actionnant le levier 72, l'utilisateur peut exercer une force suffisante pour ramener l'organe d'accroche 54 dans la position libre, et ainsi libérer l'interface d'accroche 34 de la chaussure. En fonction des contraintes reçues lors des phases de ski, les systèmes de sécurité mentionnés, en rotation et dans l'axe respectivement, peuvent permettre un déchaussage.

On a représenté sur les figures 9 et 10, un deuxième mode de réalisation plus léger, destiné à une pratique plus sportive du ski de randonnée. Dans ce mode de réalisation, la mobilité élastique selon l'axe longitudinal est obtenue par déformation élastique en flexion de la talonnière 52.

Plus particulièrement, la talonnière 52 et l'embase 50 sont solidaires l'une de l'autre et sont, avantageusement, réalisées en une seule pièce. La talonnière 52 prend la forme d'un montant 50a qui s'étend depuis l'embase 50, selon une direction essentiellement perpendiculaire au plan de ladite embase 50.

Le montant 50a est conformé de manière à permettre une déformation élastique dans le sens longitudinal, tout en étant rigide dans les autres dimensions. Dans l'exemple, le montant 50a se comporte comme une poutre encastrée dans l'embase 50, avec la flexion selon l'axe longitudinal comme seul mode de déplacement possible. On aura donc une dimension dans le sens de l'axe longitudinal, réduite par rapport aux autres dimensions, au moins dans une zone de flexion. La zone de flexion est située entre l'organe d'accroche 54 et l'embase 50, de manière à ce que les déformations élastiques modifient la position de l'organe d'accroche 54 par rapport à l'embase 50, lorsque celle-ci est fixée. On pourra envisager de réaliser des formes/constructions plus élaborées pour obtenir la zone de flexion, sans toutefois sortir du cadre de l'invention défini dans les revendications.

La rainure 56 de l'organe d'accroche 54 est surplombée par au moins une surface de glissement 80 biseautée, agencée de manière à ce qu'une force exercée sur ladite surface de glissement 80, selon une direction orientée essentiellement perpendiculairement à et en direction de l'embase 50, entraîne une déformation élastique en flexion de la talonnière 52, toujours selon l'axe longitudinal.

On pourra prévoir de réaliser la talonnière 52 dans différents matériaux adaptés mécaniquement pour se déformer élastiquement, en plastique, en métal ou en matériaux composites. Le cas échéant, la surface de glissement 80 peut être recouverte d'une couche amovible, non représentée, favorisant le glissement de la chaussure et pouvant être changée facilement en cas d'usure, protégeant ainsi la talonnière 52.

Comme il est connu dans le domaine des fixations de ski de randonnée, la talonnière 52 peut être équipée d'un capot 82, monté pivotant sur la talonnière 52 selon un axe parallèle au plan de l'embase 50 et perpendiculaire à l'axe longitudinal, le capot 82 étant destiné à servir de cale de montée et étant susceptible d'évoluer entre :
- une position relevée, inactive, dans laquelle il laisse disponible l'organe d'accroche 54 pour coopérer avec une interface d'accroche 34 d'une chaussure de ski, et
- une position abaissée, active, dans laquelle il empêche l'organe d'accroche 54 de coopérer avec une interface d'accroche 34 d'une chaussure de ski et dans laquelle il offre une surface de libre appui pour la chaussure, par l'élément en saillie de l'interface d'accroche 34 ou par la surface extérieure de la semelle, lors des phases d'appui du talon des parties de marche.

De manière avantageuse, lorsqu'il est en position relevée, le capot 82 sert de moyen d'indexation latérale de la chaussure. Le capot 82 comprend une plaque d'appui 82a et au moins un bras de liaison 82b, qui relie la plaque d'appui 82a et l'axe de rotation 82c du capot. Le bras de liaison 82b dépasse au niveau de l'intérieur de la rainure 56 et peut ainsi former le moyen d'indexation 58 avec lequel coopère l'organe d'indexation 40b correspondant de la chaussure.

Pour l'engagement de la chaussure dans la fixation, on s'assure que le capot 82 est en position relevée (fig. 10a). On engage l'avant de la chaussure dans la fixation avant et on amène l'interface d'accroche 34 en regard et en contact de la surface de glissement 80 de la talonnière 52. L'organe d'indexation 40b de la chaussure est aligné avec le moyen d'indexation 58 de la fixation, sans quoi l'engagement de la chaussure n'est pas possible.

La position longitudinale de la fixation est réglée en fonction de la longueur de la chaussure, de manière à ce que, en position d'engagement, l'interface d'accroche 34 ne vienne en appui qu'avec la surface de glissement 80.

Une force exercée par le talon de l'utilisateur, verticalement et en direction de l'embase 50, entraîne la déformation élastique de la talonnière 52 et le recul de l'organe d'accroche 54, c'est-à-dire un éloignement par rapport à la fixation avant. Dans ce mouvement, la chaussure se rapproche simultanément de l'embase 50 et l'interface d'accroche 34, notamment l'élément en saillie 40, tombe dans la rainure 56, la talonnière 52 reprenant élastiquement sa position de repos dès que l'élément en saillie a pris place dans la rainure 56. L'interface d'accroche 34 est ainsi verrouillée par l'organe d'accroche 54. On notera que la rainure 56 ne présente pas de surface dont l'orientation pourrait créer, en cas d'appui sur cette surface en position verrouillée, une force ayant une composante susceptible de déformer la talonnière 52 en flexion.

Le déchaussage s'effectue en libérant l'avant de la chaussure et en avançant la chaussure pour extraire l'interface d'accroche 34 de l'organe d'accroche 54.

On peut voir sur la figure 10c la position abaissée du capot pour une utilisation comme cale de montée.

On obtient ainsi une fixation particulièrement simple et légère, dans laquelle l'embase et l'organe d'accroche peuvent être réalisés en une seule pièce.

Sur la figure 11, on a représenté une fixation selon un mode de réalisation supplémentaire, qui reprend le chariot mobile 63 monté coulissant dans l'embase 50, du premier mode de réalisation. La talonnière 52 est une talonnière qui, dans sa forme, reprend celle du deuxième mode de réalisation. On retrouve un montant 50a, qui s'étend cette fois depuis le bas du chariot mobile 63 selon une direction essentiellement perpendiculaire au plan de ladite embase 50. La vis 69 forme butée directement dans le montant 50a de la talonnière.

Le montant 50a comporte, de manière similaire au deuxième mode de réalisation, la rainure 56 surplombée par la surface de glissement 80, ainsi que le capot 82. Cependant, dans cette variante, le montant 50a n'est pas déformable en flexion (ou de manière négligeable). La surface de glissement 80 est agencée pour transformer une force exercée par le talon de l'utilisateur, verticalement et en direction de l'embase 50, en un recul du chariot, contraignant le ressort de recul 58. On obtient ainsi une version avec un organe d'accroche 54 très simple, et un réglage de la sécurité frontale de la fixation, par la précontrainte du ressort de recul 58.

Sur les figures 13a, 13b et 13c, on a représenté une évolution de la fixation proposée aux figures 9 et 10. Celle-ci est également déformable élastiquement, la mobilité élastique selon l'axe longitudinal étant obtenue par déformation élastique en flexion de la talonnière 52.

Plus particulièrement, la talonnière 52 et l'embase 50 sont solidaires l'une de l'autre et sont, avantageusement, réalisées en une seule pièce. La talonnière 52 prend la forme d'un montant 50a qui s'étend depuis l'embase 50, selon une direction essentiellement perpendiculaire au plan de ladite embase 50.

De manière avantageuse, la rainure 56 et la surface de glissement 80 sont conformées selon un arc de cercle, afin de former des moyens d'indexation lorsque la chaussure est engagée dans la fixation en position descente. Ces moyens d'indexation peuvent remplacer l'indexation fournie par le bras de liaison 82b ou par l'organe d'indexation 40b de la chaussure, ou peuvent améliorer l'indexation de l'ensemble. Si le capot 82 n'est plus utilisé comme moyen d'indexation, les contraintes latérales qu'il subit sont moindres et son dimensionnement aux contraintes mécaniques est plus aisé.

De manière originale et avantageuse, le mode de réalisation des figures 13 et celui des figures 14, proposent un capot monté mobile sur l'embase 50 de la fixation. Le capot 82 comprend également une plaque d'appui 82a et au moins un bras de liaison 82b, qui relie la plaque d'appui 82a et l'axe de rotation 82c du capot.

Dans la figure 13, l'embase comporte une surépaisseur dans laquelle le bras de liaison 82b est monté pivotant. En 13b, le capot 82 est en position inactive, c'est-à-dire de descente. La plaque d'appui 82a est en arrière de l'avant de la rainure 56 et de la zone de déplacement de la chaussure, dans laquelle elle peut se déplacer lorsqu'elle est fixée à la fixation avant. La chaussure peut donc librement venir coopérer avec la rainure 56 pour y être fixée.

En 13c, le capot 82 est en position active, c'est-à-dire de montée. La plaque d'appui 82a est en avant de l'avant de la rainure 56 et est située dans la zone de déplacement de la chaussure, dans laquelle elle peut se déplacer lorsqu'elle est fixée à la fixation avant. La chaussure est donc empêchée de coopérer avec la rainure et vient en appui sur la plaque d'appui 82a dans les déplacements de marche.

Sur les figures 14a, respectivement 14b, on a représenté une variante supplémentaire, dans laquelle le capot est également monté pivotant sur l'embase 50. Sur la figure 14a, le capot 82 est en position inactive, c'est-à-dire de descente. La plaque d'appui 82a est pivotée au contact du ski, en l'espèce vers l'avant de la rainure 56. Le capot prend position sous la chaussure, ce qui est possible par le fait que la chaussure est suspendue sur la fixation arrière et que le talon de la chaussure n'est pas au contact du ski ni de l'embase. La position de l'interface d'accroche sur la chaussure et la position de la rainure en référence à l'embase, sont déterminées pour que la plaque d'appui puisse se loger sous la chaussure. Le cas échéant, on peut également prévoir un logement complémentaire ménagé dans la semelle.

Sur la figure 14b, le capot 82 est en position active, c'est-à-dire de montée. La plaque d'appui 82a est en avant de l'avant de la rainure 56 et est située dans la zone de déplacement de la chaussure, dans laquelle elle peut se déplacer lorsqu'elle est fixée à la fixation avant. La chaussure est donc empêchée de coopérer avec la rainure et vient en appui sur la plaque d'appui 82a dans les déplacements de marche.

La plaque d'appui 82a est ainsi montée mobile en rotation sur l'embase 50, soit directement au niveau de la plaque soit sur un relief que celle-ci comporte, sur un axe de rotation situé en dessous de l'organe d'accroche, entre la surface inférieure de l'embase, destinée à être au contact du ski et l'organe d'accroche. La plaque d'appui 82a est mobile entre :
- une position inactive, dans laquelle elle laisse disponible l'organe d'accroche 54 pour coopérer avec l'interface d'accroche 34 d'une chaussure de ski, sans entraver la course de la chaussure lorsque celle-ci est fixée sur la fixation avant, et
- une position active, dans laquelle elle empêche l'organe d'accroche 54 de coopérer avec l'interface d'accroche 34 d'une chaussure de ski, en étant située dans la course de la chaussure lorsque celle-ci est fixée sur la fixation avant, et dans laquelle elle offre une surface de libre appui pour la chaussure, par l'élément en saillie de l'interface d'accroche 34 ou par la surface extérieure de la semelle, lors des phases d'appui du talon des parties de marche.

On notera que la talonnière est conformée pour laisser le passage du bras de liaison 82b entre les différentes positions de la plaque d'appui 82a.

On obtient ainsi un capot de plus grande dimension, plus robuste, et dont le montage est simplifié, laissant plus de liberté dans la conformation de la rainure, étant donné que son axe de rotation est déplacé.

L'homme du métier n'aura pas de difficulté à proposer une variante supplémentaire en conservant une talonnière rigide comme dans ce mode de réalisation, mais en la disposant mobile en rotation sur le chariot 63, comme dans le deuxième mode de réalisation. On conserve ainsi la simplicité de l'organe d'accroche 54, mais en ayant en plus un réglage du déclenchement en rotation de la fixation. La chaussure et la fixation selon l'invention offrent une construction simple et efficace, tant de l'interface d'accroche de la chaussure, que de la fixation elle-même. L'utilisation est efficace, fiable et permet également une bonne sécurité et un confort amélioré, tant à la marche pour la chaussure, qu'à ski.

## Revendications

1. Fixation de ski destinée à coopérer avec une interface d'accroche (34) d'une chaussure et située au niveau du talon de la chaussure pour la pratique du ski, ladite fixation comprenant une embase (50) destinée à être fixée sur une planche de ski et une talonnière (52) montée sur l'embase (50), ladite fixation comprenant un organe d'accroche (54) agencé sur la talonnière (52), l'organe d'accroche (54) comprenant :
une rainure (56) orientée parallèlement à l'embase (50) et conformée de manière à présenter une forme correspondante à l'interface d'accroche de la chaussure, et
des moyens d'indexation latérale aptes à positionner latéralement la chaussure (70),
**caractérisée en ce que** la talonnière (52) est mobile élastiquement selon un axe longitudinal, destiné à être parallèle à l'axe longitudinal du ski.

2. Fixation selon la revendication 1, dans laquelle la rainure (56) comporte un bord inférieur (56a) qui définit un flanc inférieur (56b) situé du côté de l'embase (50) et un bord supérieur (56c) qui définit un flanc supérieur (56d), opposé au flanc inférieur, **caractérisée en ce que** la distance entre les flancs inférieur (56b) et supérieur (56d) est inférieure à 20mm, de préférence inférieure à 10mm.

3. Fixation selon la revendication 2, **caractérisée en ce que** le flanc inférieur de la rainure (56) sert de support apte à fournir un appui pour l'interface d'accroche (34) d'une chaussure lorsque celle-ci est fixée sur ladite fixation, la force de réaction de cet appui étant essentiellement perpendiculaire à l'embase (50) lorsque la fixation est en position verrouillée, et **en ce que** le bord supérieur comporte l'organe d'indexation.

4. Fixation selon l'une des revendications 1 à 3, **caractérisée en ce que** la talonnière (52) est mobile en rotation selon un axe perpendiculaire au plan de l'embase (50), et **en ce que** la rotation est contrainte par des moyens élastiques.

5. Fixation selon l'une des revendications 1 à 4, **caractérisée en ce que** l'organe d'accroche (54) est mobile en rotation en référence à la talonnière (52), selon un axe parallèle au plan de l'embase (50) et perpendiculaire à l'axe longitudinal, et **en ce que** l'organe d'accroche (54) est susceptible d'évoluer entre
- une position libre dans laquelle il peut laisser libre une chaussure de ski, et
- une position verrouillée dans laquelle il peut fixer une chaussure de ski,
l'évolution entre la position libre et la position verrouillée étant effectuée par rotation de l'organe d'accroche (54).

6. Fixation selon l'une des revendications 1 à 3, **caractérisée en ce que** la talonnière (52) est mobile élastiquement selon un axe longitudinal, destiné à être parallèle à l'axe longitudinal du ski par déformation élastique en flexion de la talonnière (52).

7. Fixation selon l'une des revendications 1 à 5, **caractérisée en ce que** la talonnière (52) est montée sur un chariot (63) mobile en translation en référence à l'embase, et **en ce qu'**elle comporte au moins un ressort de recul (58) intercalé entre le chariot et une butée (57) solidaire de l'embase.

8. Fixation selon l'une des revendications 6 et 7, **caractérisée en ce que** la rainure (56) est surplombée par au moins une surface de glissement biseautée, agencée de manière à ce qu'une force exercée sur ladite surface, selon une direction essentiellement orientée perpendiculairement à et en direction de l'embase (50), entraîne un déplacement de la talonnière (52) selon l'axe longitudinal.

9. Fixation selon l'une des revendications précédentes, dans laquelle la talonnière (52) est équipée d'un capot (82), monté pivotant sur la talonnière (52) selon un axe parallèle au plan de l'embase (50) et perpendiculaire à l'axe longitudinal, le capot (82) étant destiné à servir de cale de montée et étant susceptible d'évoluer entre :
- une position inactive, dans laquelle il laisse disponible l'organe d'accroche (54) pour coopérer avec une interface d'accroche (34) d'une chaussure de ski, et
- une position active, dans laquelle il empêche l'organe d'accroche (54) de coopérer avec une interface d'accroche (34) d'une chaussure de ski et dans laquelle il offre une surface de libre appui pour la chaussure lors des phases d'appui du talon des parties de marche,
**caractérisée en ce que** ledit capot est monté pivotant sur l'embase (50).

10. Ensemble comprenant :
- une chaussure pour la pratique du ski comprenant une semelle destinée à être en contact avec le sol lors de phases de marche, et une tige recouvrant le pied,
ladite chaussure comprenant une interface d'accroche (34) située au niveau du talon, destinée à coopérer avec la partie arrière d'une fixation de ski,
ladite interface d'accroche (34) comprenant un élément en saillie (40) de la chaussure d'au moins 5mm, et disposé transversalement par rapport à l'axe du pied de la chaussure, ledit élément en saillie (40) comprenant deux rebords situés dans des plans parallèles à la semelle définissant respectivement un premier plan dit inférieur, situé du côté de la semelle, et un deuxième plan, dit supérieur,
- et une fixation selon l'une des revendications 1 à 9,
**caractérisé en ce que** la distance entre le bord inférieur de la rainure (56) et la surface inférieure de l'embase (50), est plus grande que la hauteur entre le plan inférieur et la surface extérieure de la semelle, de manière à ce que le talon de la chaussure est suspendu et n'est pas en contact direct avec le ski lorsque la chaussure est fixée à la fixation.

11. Ensemble selon la revendication 10, **caractérisé en ce que** la rainure (56) est conformée de manière à présenter une forme correspondante à l'interface d'accroche (34), à même d'accueillir avec un jeu minimal, ledit élément en saillie (40).

## Patentansprüche

1. Skibindung, die dazu bestimmt ist, mit einer Befestigungsschnittstelle (34) zusammenzuwirken, die sich an der Ferse eines Skischuhs befindet, wobei der Schuh eine Sohle, die dazu bestimmt ist, während der Gehphasen in Kontakt mit dem Boden zu sein, und einen Schaft, der den Fuß bedeckt, aufweist,
wobei die Bindung eine Basis (50), die dazu bestimmt ist, an einem Skibrett befestigt zu werden, und einen Fersenhalter (52) aufweist, der an der Basis (50) angebracht ist, wobei die Bindung ein Befestigungselement (54) aufweist, das an dem Fersenhalter (52) angeordnet ist,
**dadurch gekennzeichnet, dass** das Befestigungselement (54) umfasst:
eine Nut (56), die parallel zur Basis (50) ausgerichtet und so geformt ist, dass sie eine Form aufweist, die der Befestigungsschnittstelle des Schuhs entspricht, und
seitliche Indexierungsmittel, die den Schuh (70) seitlich positionieren können,
und daß das Fersenstück (52) entlang einer Längsachse, die parallel zur Längsachse des Skis liegen soll, elastisch beweglich ist.

2. Bindung nach Anspruch 1, bei der die Nut (56) eine untere Kante (56a) aufweist, die eine untere Flanke (56b) definiert, die sich auf der Seite der Basis (50) befindet, und eine obere Kante (56c), die eine obere Flanke (56d) definiert, die der unteren Flanke gegenüberliegt, **dadurch gekennzeichnet, dass** der Abstand zwischen der unteren (56b) und der oberen (56d) Flanke weniger als 20 mm, vorzugsweise weniger als 10 mm beträgt.

3. Bindung nach Anspruch 2, **dadurch gekennzeichnet, dass** die untere Flanke der Nut 56 als Stütze dient, die geeignet ist, eine Abstützung für die Einhakschnittstelle (34) eines Schuhs zu bilden, wenn dieser auf der Bindung befestigt ist, wobei die Reaktionskraft dieser Stütze im Wesentlichen senkrecht zur Basis (50) ist, wenn die Bindung in verriegelter Position ist, und dass die obere Kante das Indexierungselement umfasst.

4. Bindung nach einem der Ansprüche 1 bis 3, **dadurch gekennzeichnet, dass** der Fersenhalter (52) um eine Achse senkrecht zur Ebene der Basis (50) drehbar ist, und dass die Drehung durch ein elastisches Mittel begrenzt ist.

5. Bindung nach einem der Ansprüche 1 bis 4, **dadurch gekennzeichnet, dass** das Befestigungselement (54) in Bezug auf die Fersenhalterung (52) entlang einer Achse parallel zur Ebene der Basis (50) und senkrecht zur Längsachse drehbeweglich ist, und dass das Befestigungselement (54) zwischen einer Position, in der die Fersenhalterung (52) an der Basis (50) befestigt ist, und einer Position, in der die Fersenhalterung (52) an der Fersenhalterung (52) befestigt ist, beweglich ist, und dass die Drehung der Fersenhalterung (52) durch elastische Mittel eingeschränkt ist.
∘ eine freie Position, in der er einen Skischuh frei lassen kann, und
∘ eine verriegelte Position, in der er einen Skischuh sichern kann,
die Bewegung zwischen der freien und der verriegelten Position erfolgt durch Drehen des Rastelements (54).

6. Bindung nach einem der Ansprüche 1 bis 3, **dadurch gekennzeichnet, dass** der Fersenhalter (52) entlang einer Längsachse, die parallel zur Skilängsachse liegen soll, durch elastische Verformung bei Biegung des Fersenhalters (52) elastisch bewegbar ist.

7. Bindung nach einem der Ansprüche 1 bis 5, **dadurch gekennzeichnet, dass** der Fersenhalter (52) auf einem Schlitten (63) montiert ist, der in Bezug auf die Basis translatorisch beweglich ist, und dass er mindestens eine Rückstoßfeder (58) aufweist, die zwischen dem Schlitten und einem mit der Basis fest verbundenen Anschlag (57) angeordnet ist.

8. Bindung nach einem der Ansprüche 6 und 7, **dadurch gekennzeichnet, dass** die Nut (56) von mindestens einer abgeschrägten Gleitfläche überragt wird, die so angeordnet ist, dass eine auf die genannte Fläche ausgeübte Kraft in einer Richtung im Wesentlichen senkrecht zur und in Richtung auf die Basis (50) eine Verschiebung des Fersenblocks (52) entlang der Längsachse bewirkt.

9. Bindung nach einem der vorhergehenden Ansprüche, bei der die Fersenhalterung (52) mit einer Abdeckung (82) ausgestattet ist, die schwenkbar an der Fersenhalterung (52) entlang einer Achse parallel zur Ebene des Bodens (50) und senkrecht zur Längsachse angebracht ist, wobei die Abdeckung (82) dazu bestimmt ist, als Keil zum Klettern zu dienen und sich zwischen :
- eine inaktive Position, in der sie das Befestigungselement (54) zum Zusammenwirken mit einer Befestigungsschnittstelle (34) eines Skischuhs verfügbar lässt, und
- eine aktive Position, in der es verhindert, dass das Befestigungselement (54) mit einer Befestigungsschnittstelle (34) eines Skischuhs zusammenwirkt, und in der es eine freie Stützfläche für den Schuh während der Fersenbelastungsphasen der Laufteile bereitstellt, **dadurch gekennzeichnet, dass** die Abdeckung schwenkbar an der Basis (50) angebracht ist.

10. Set bestehend aus :
∘ ein Schuh für die Ausübung des Skisports mit einer Sohle, die dazu bestimmt ist, während der Gehphasen mit dem Boden in Kontakt zu sein, und einem Oberteil, das den Fuß bedeckt, wobei der Schuh eine an der Ferse befindliche Einhakschnittstelle (34) aufweist, die dazu bestimmt ist, mit dem hinteren Teil einer Skibindung zusammenzuwirken,
wobei die Befestigungsschnittstelle (34) ein vorstehendes Element (40) des Schuhs von mindestens 5 mm aufweist und quer zur Achse des Fußes des Schuhs angeordnet ist, wobei das vorstehende Element (40) zwei Flansche aufweist, die in Ebenen parallel zur Sohle angeordnet sind und jeweils eine erste Ebene, die untere Ebene genannt wird und sich auf der Seite der Sohle befindet, und eine zweite Ebene, die obere Ebene genannt wird, definieren,
- und eine Bindung nach einem der Ansprüche 1 bis 9,
**dadurch gekennzeichnet, daß** der Abstand zwischen der Unterkante der Nut (56) und der Bodenfläche der Sohle (50) größer ist als die Höhe zwischen der Bodenebene und der Außenfläche der Sohle, so daß der Absatz des Schuhs aufgehängt ist und nicht in direktem Kontakt mit dem Ski steht, wenn der Schuh an der Bindung befestigt ist.

11. Set nach Anspruch 10, **dadurch gekennzeichnet, dass** die Nut (56) so geformt ist, dass sie eine Form aufweist, die der Einhakschnittstelle (34) entspricht und in der Lage ist, das vorstehende Element (40) mit minimalem Spiel aufzunehmen

## Claims

1. Ski binding intended to cooperate with a gripping interface (34) located at the level of the heel of a boot for skiing, said boot comprising a sole intended to be in contact with the ground during walking phases , and a shell covering the foot, said binding comprising a base (50) intended to be attached to a ski board and a heel piece (52) mounted on the base (50), said binding comprising a hooking member (54) arranged on the heel piece (52), **characterized in that** the hooking member (54) comprises: a groove (56) oriented parallel to the base (50) and shaped so as to have a shape corresponding to the shoe's grip interface, and lateral indexing means capable of laterally positioning the boot (70), and **in that** the heel piece (52) is elastically movable along a longitudinal axis, intended to be parallel to the longitudinal axis of the ski.

2. Binding according to claim 1, wherein the groove (56) has a lower edge (56a) which defines a lower flank (56b) located on the side of the base (50) and an upper edge (56c) which defines a upper side (56d), opposite to the lower side, **characterized in that** the distance between the lower (56b) and upper (56d) sides is less than 20mm, preferably less than 10mm.

3. Binding according to claim 2, **characterized in that** the lower side of the groove 56 serves as a support capable of providing support for the attachment interface (34) of a shoe when this one is fixed to said binding. , the reaction force of this support being essentially perpendicular to the base (50) when the binding is in the locked position, and **in that** the upper edge comprises the indexing member.

4. Binding according to one of claims 1 to 3, **characterized in that** the heel piece (52) is movable in rotation about an axis perpendicular to the plane of the base (50), and **in that** the rotation is constrained by elastic means.

5. Binding according to one of claims 1 to 4, **characterized in that** the hooking member (54) is movable in rotation with reference to the heel piece (52), along an axis parallel to the plane of the base (50) and perpendicular to the longitudinal axis, and **in that** the fastening member (54) is capable of moving between ∘ a free position in which he can leave a ski boot free, and ∘ a locked position in which he can attach a ski boot, the evolution between the free position and the locked position being effected by rotation of the attachment member (54).

6. Binding according to one of claims 1 to 3, **characterized in that** the heel piece (52) is elastically movable along a longitudinal axis, intended to be parallel to the longitudinal axis of the ski by elastic deformation in bending of the heel piece (52).

7. Binding according to one of claims 1 to 5, **characterized in that** the heel piece (52) is mounted on a carriage (63) movable in translation with reference to the base, and **in that** it comprises at least one recoil spring (58) interposed between the carriage and a stop (57) connected with the base.

8. Binding according to one of claims 6 and 7, **characterized in that** the groove (56) is overhung by at least one skived sliding surface, arranged so that a force exerted on said surface, in a direction essentially oriented perpendicular to and in the direction of the base (50), causes the heel piece (52) to move along the longitudinal axis.

9. Binding according to one of the preceding claims, wherein the heel piece (52) is equipped with a cover (82) pivotably mounted on the heel piece (52) along an axis parallel to the plane of the base (50) and perpendicular to the longitudinal axis, the cover (82) being intended to serve as a climbing wedge and being able to move between: • an inactive position, in which it leaves the attachment member (54) available to cooperate with an attachment interface (34) of a ski boot, and • an active position, in which it prevents the gripping member (54) from cooperating with a gripping interface (34) of a ski boot and in which it offers a free support surface for the boot during heel support phases of walking parts, **characterized in that** said cover is pivotably mounted on the base (50).

10. Set including: ∘ a ski boot comprising a sole intended to be in contact with the ground during walking phases, and an upper covering the foot, said boot comprising a grip interface (34) located at the heel, intended to cooperate with the rear part of a ski binding, said grip interface (34) comprising a protruding element (40) of the shoe of at least 5mm, and disposed transversely with respect to the axis of the foot of the shoe, said protruding element (40) comprising two flanges located in planes parallel to the sole defining respectively a first so-called lower plane, located on the side of the sole, and a second, so-called upper plane, • and a binding according to one of claims 1 to 9, **characterized in that** the distance between the lower edge of the groove (56) and the lower surface of the base (50) is greater than the height between the lower plane and the outer surface of the sole, so that that the heel of the boot is suspended and is not in direct contact with the ski when the boot is attached to the binding.

11. An assembly according to claim 10, **characterized in that** the groove (56) is shaped so as to have a shape corresponding to the hooking interface (34), able to accommodate with minimal play, said protruding element (40).
